# FASCICULE DE BREVET EUROPEEN

(11) **EP 1 144 260 B1**
(45) Date de publication et mention de la délivrance du brevet: **10.09.2003**
(21) Numéro de dépôt: 00900525.7
(22) Date de dépôt: 05.01.2000
(51) Int. Cl.: B65D 1/06

(54) **BOUTEILLES OU PACKS EMPILABLES MUNIS D'UN BEC VERSEUR AVEC BOUCHON SUR L'OPERCULE OU COUVERCLE AMOVIBLE**
AUSGIESSER UND KAPPE AUF DER ABNEHMBAREN VERSCHLUSSMEMBRANE ODER DEM DECKEL
BOTTLES OR PACKS PROVIDED WITH POURING SPOUT WITH A CAP ON THE REMOVABLE SEAL OR TOP

(30) Priorité: 15.01.1999 FR 9900595
(43) Date de publication de la demande: 17.10.2001
(73) Titulaire: Planet, Robert, 01160 Pont d'Ain (FR)
(72) Inventeur: Planet, Robert, 01160 Pont d'Ain (FR)
(74) Mandataire: Jouvray, Marie-Andrée
(86) Numéro de dépôt international: FR0000008
(87) Numéro de publication internationale: WO00041936

(56) Documents cités:
- WO-A-92/16412
- DE-A- 4 435 822
- FR-A- 2 646 694
- FR-A- 2 684 352
- GB-A- 2 003 446
- US-A- 2 876 692
- US-A- 5 125 512
- US-A- 5 373 961

## Description

### Domaine technique de l'invention

L'invention concerne une bouteille empilable comportant, sur le dessus, une ouverture fermée par des moyens de fermeture munis d'un goulot bec verseur permettant de verser le contenu de la bouteille sans détacher les moyens de fermeture, les moyens de fermeture pouvant être détachés pour permettre l'empilement de bouteilles vides.

### État de la technique

Le brevet US N°5125512 de Arthur J'O LEARY, du 30 juin 1992, concerne des verres que l'on peut empiler après avoir ôté le dessus vissé, sans aucune facilité pour verser le contenu à moins d'ôter totalement le dessus.

Dans le brevet US N°5373961 de Jack Harris, du 20/12/1994, les containers sont aussi empilés, le dessus est une capsule amovible, munie d'un orifice par lequel on introduit une paille ou un instrument gradué. Un tel orifice ne donne pas satisfaction pour utiliser le contenu.

Le document DE-A-4435822 décrit un récipient, destiné à contenir un liquide, comportant une partie inférieure sur laquelle est fixée, de préférence par vissage, une partie supérieure munie d'un bouchon. Après usage, la partie supérieure peut être retirée pour permettre l'empilement des récipients vides. La partie supérieure munie du bouchon constitue un couvercle qui peut être réutilisé.

### Objet de l'invention

L'invention a pour but de permettre à des bouteilles ou packs, en matière plastique ou en tout autre matière, de toutes formes, de toutes capacités, de toutes couleurs et de toutes consistances, de s'emboîter les unes dans les autres après ou avant utilisation.

Ce but est atteint par une bouteille selon les revendications annexées et, plus particulièrement, par une bouteille empilable comportant, sur le dessus, une ouverture fermée par des moyens de fermeture munis d'un goulot bec verseur permettant de verser le contenu de la bouteille sans détacher les moyens de fermeture, les moyens de fermeture pouvant être détachés pour permettre l'empilement de bouteilles vides, bouteille caractérisée en ce que les moyens de fermeture comportent un opercule muni d'une languette permettant l'arrachement de l'opercule de la bouteille.

L'empilement après utilisation permet un ramassage facile en vue du recyclage. L'empilement avant utilisation permet de fabriquer les bouteilles ou packs dans un site et de les envoyer sur les lieux d'embouteillage à raison d'environ 50 000 bouteilles/m³. Les embouteilleurs n'auront plus qu'un faible investissement à faire dans une machine pour remplir et operculer.

L'invention permet non seulement l'empilement de contenants mais aussi une utilisation optimale du contenu de la bouteille grâce au bouchon et au bec verseur placé sur un opercule classique ou sur un couvercle.

Selon un développement de l'invention, l'opercule est un opercule plan.

La languette peut être disposée sur une face supérieure de l'opercule ou faire saillie à la périphérie de l'opercule

### Description sommaire des dessins

D'autres avantages et caractéristiques ressortiront plus clairement de la description qui va suivre de modes particuliers de réalisation de l'invention donnés à titre d'exemples non limitatifs, et représentés aux dessins annexés, dans lesquels :
La figure 1 illustre l'empilement de bouteilles vides
Les figures 2 à 4 représentent un mode de réalisation particulier d'une bouteille selon l'invention.

### Description de modes particuliers de réalisation

La figure 1 montre une forme que peut prendre une bouteille ou pack (2), munie d'un couvercle (1).
La forme de la bouteille est, au départ, conique, régulière ou progressive, ce qui permet d'encastrer les uns dans les autres les bouteilles ou packs (2) après avoir ôté le couvercle (1).
Dans la figure 1, nous voyons le système d'empilage sur une planchette (10).

Comme représenté à la figure 2, un opercule (5) muni d'un bouchon (3) est fixé sur la bouteille ou pack (2) par tout moyen connu permettant l'étanchéité.
L'opercule s'arrache de manière à permettre l'introduction les uns dans les autres des bouteilles ou packs (2) vides.

Ce système permet de stocker directement chez l'utilisateur, en gagnant une place considérable. L'utilisateur peut placer ces bouteilles ou packs (2) sur la planchette (10) prévue à cet effet (figure 1). Cette planchette (10) est percée d'orifices circulaires à filetage simple ou concentrique, système de clippage universel ou autre. Cette planchette (10) peut être prévue pour deux trous ou jusqu'à 100 trous pour les collectivités.

Pour la manipulation et le transport, il est prévu, au sommet de l'empilement, une plaque comportant en relief les empreintes du haut des bouteilles ou packs (2). Pour la protection des bouchons (3), ce sera l'empreinte des bouchons.

Un exemple de stockage de 100 bouteilles ou packs (2) aura un encombrement de 1,30 mètres de haut pour un diamètre de 9 cm. L'épaisseur de ce cylindre sera d'environ 3 cm. Ce cylindre devient extrêmement résistant et pourra servir, après chauffage, de remplissage de tous matériaux, de poteaux pour B.T.P., pour passer des câbles après perçage, pour faire des clôtures, pour stocker des produits ou des déchets, et pour des utilisations diverses, permettant ainsi de recycler sans pollution ni déperdition dans la nature.
Par chauffage à une température voisine de la température de fusion, le volume des cylindres plastiques diminue, produisant un bloc compact sans dispersion de gaz ou de cendres.
L'utilisation de matière plastique thermodurcissable conduit à l'obtention d'une masse dure pouvant servir de matière première.

Pour les collectivités, les palettes peuvent avoir une dimension de 1m x 1m avec le système de la planchette (10), ces palettes de 1m³ pouvant recevoir de 8 000 à 100 000 bouteilles ou packs (2) empilables, selon leur forme et leur filetage du dessus.

Chaque utilisateur peut ainsi obtenir :
un gain de place,
un gain de temps,
une économie de transport,
un recyclage sans émission de résidus.

À titre d'exemple, les bouteilles dans leur forme initiale représentent un encombrement de 300 bouteilles/m³. Par compactage manuel, on obtient 1500 bouteilles/m³. Avec le concept de l'invention on peut obtenir de 8000 à 100000 bouteilles/m³.

La bouteille ou pack (2) fermée par l'opercule (5) peut contenir un produit liquide ou autre, et être par exemple constituée par une boîte métallique contenant des boissons. Elle s'utilise comme une bouteille ordinaire, en ouvrant le bouchon (3) et en versant.

Une bouteille ou pack (2), vide, peut alors, si on lui a donné une forme conique, être empilée dans d'autres bouteilles ou packs (2), permettant ainsi un stockage aisé de ce déchet par empilement.

Dans les figures 2 à 4, la bouteille ou pack (2), de forme différente, est munie d'un opercule classique (5) surmonté d'un bouchon (3) et d'un bec verseur (6).

Sur tout ou partie de la hauteur, la bouteille ou pack (2) peut être lisse, ou comporter des rainures ou dessins qui donnent la rigidité à la bouteille ou pack (2).

Dans le mode de réalisation de la figure 2, le dessus de la bouteille ou pack (2) s'enlève pour permettre l'empilage.
Le dessus est un opercule classique (5), par exemple en métal (en fer ou en aluminium par exemple), en plastique, papier ou en toute autre matière, collé, serti ou thermosoudé ou bien fixé par toute technique appropriée, qui une fois retiré, après utilisation du contenu, permet d'avoir une bouteille ou pack (2) empilable. Un goulot bec verseur (6) comportant un bouchon (3) est placé directement sur l'opercule classique (5). Ce bouchon (3) est placé au centre ou excentré ou mis en n'importe quelle position sur l'opercule (5).
Le goulot bec verseur (6) et le bouchon (3) permettent d'utiliser à volonté le contenu de la bouteille ou pack (2) sans en ôter l'opercule classique (5).
Lorsque la bouteille ou pack est vide, l'utilisateur retire l'opercule classique (5) par un moyen connu à cet effet : languette (7), tirette ou autre, permettant ainsi l'empilement de bouteilles ou packs (2) vides.

Ainsi, un bouchon (3) avec goulot bec verseur (6) est prévu sur l'opercule classique (5) afin d'utiliser à volonté le contenant de la bouteille ou pack (2), avant d'ôter définitivement l'opercule (5) en vue de l'empilement.

Les bouteilles ou packs (2), empilables, permettent toutes formes cylindriques, pyramidales, cubiques, rectangulaires ou autre, pourvu qu'elles soient légèrement évasées afin de permettre l'empilement.

L'empilage des bouteilles ou packs (2) permet de valoriser et de recycler les cylindres obtenus en matériau de construction, matériau de stockage ou matières premières sans émission de gaz ou génération de résidus.

## Revendications

1. Bouteille empilable comportant, sur le dessus, une ouverture fermée par des moyens de fermeture munis d'un goulot bec verseur (6) permettant de verser le contenu de la bouteille sans détacher les moyens de fermeture, les moyens de fermeture pouvant être détachés pour permettre l'empilement de bouteilles vides, bouteille **caractérisée en ce que** les moyens de fermeture comportent un opercule (5), muni d'une languette (7) permettant l'arrachement de l'opercule de la bouteille.

2. Bouteille selon la revendication 1, **caractérisée en ce que** l'opercule (5) est un opercule plan.

3. Bouteille selon l'une des revendications 1 et 2, **caractérisée en ce que** la languette (7) est disposée sur une face supérieure de l'opercule (5).

4. Bouteille selon l'une des revendications 1 et 2, **caractérisée en ce que** la languette (7) fait saillie à la périphérie de l'opercule (5).

5. Bouteille selon l'une quelconque des revendications 1 à 3, **caractérisée en ce qu'**elle comporte un bouchon (3) de fermeture du goulot bec verseur (6).

6. Bouteille selon l'une quelconque des revendications 1 à 5, **caractérisée en ce que** le goulot bec verseur est placé au centre de l'opercule (5).

7. Bouteille selon l'une quelconque des revendications 1 à 5, **caractérisée en ce que** le goulot bec verseur est excentré par rapport au centre de l'opercule (5).

8. Bouteille selon l'une quelconque des revendications 1 à 7 **caractérisé en ce que** l'opercule (5) est thermosoudé sur la bouteille.

9. Bouteille selon l'une quelconque des revendications 1 à 7 **caractérisé en ce que** l'opercule (5) est collé sur la bouteille.

10. Bouteille selon l'une quelconque des revendications 1 à 7 **caractérisé en ce que** l'opercule (5) est en métal.

11. Bouteille selon l'une quelconque des revendications 1 à 7 **caractérisé en ce que** l'opercule (5) est en matière plastique.

## Patentansprüche

1. Stapelbare Flasche, die auf der Oberseite eine durch Verschlussmittel verschlossene Öffnung umfasst, die mit einem Flaschenhals mit Ausguss (6) versehen ist, die ein Ausgießen des Inhalts der Flasche ohne ein Entfernen der Verschlussmittel ermöglichen, wobei die Verschlussmittel entfernt werden können, um das Stapeln der leeren Flaschen zu ermöglichen, Flasche **dadurch gekennzeichnet, dass** die Verschlussmittel eine Verschlussmembrane (5) umfassen, die mit einer Zunge (7) versehen ist, die ein Abreißen der Verschlussmembrane der Flasche ermöglicht.

2. Flasche nach Anspruch 1, **dadurch gekennzeichnet, dass** die Verschlussmembrane (5) eine flache Verschlussmembrane ist.

3. Flasche nach einem der Ansprüche 1 und 2, **dadurch gekennzeichnet, dass** die Zunge (7) auf einer Oberseite der Verschlussmembrane (5) angeordnet ist.

4. Flasche nach Anspruch 1 und 2, **dadurch gekennzeichnet, dass** die Zunge (7) aus dem Umfang der Verschlussmembrane (5) heraussteht.

5. Flasche nach einem der Ansprüche 1 bis 3, **dadurch gekennzeichnet, dass** sie einen Stopfen (3) zum Verschließen des Flaschenhalses mit Ausguss (6) umfasst.

6. Flasche nach einem der Ansprüche 1 bis 5, **dadurch gekennzeichnet, dass** der Flaschenhals mit Ausguss in der Mitte der Verschlussmembrane (5) angeordnet ist.

7. Flasche nach einem der Ansprüche 1 bis 5, **dadurch gekennzeichnet, dass** der Flaschenhals mit Ausguss bezogen auf den Mittelpunkt der Verschlussmembrane (5) exzentrisch angeordnet ist.

8. Flasche nach einem der Ansprüche 1 bis 7, **dadurch gekennzeichnet, dass** die Verschlussmembrane (5) mittels Thermoschweißen auf die Flasche aufgebracht wird.

9. Flasche nach einem der Ansprüche 1 bis 7, **dadurch gekennzeichnet, dass** die Verschlussmembrane (5) auf die Flasche geklebt wird.

10. Flasche nach einem der Ansprüche 1 bis 7, **dadurch gekennzeichnet, dass** die Verschlussmembrane (5) aus Metall ist.

11. Flasche nach einem der Ansprüche 1 bis 7, **dadurch gekennzeichnet, dass** die Verschlussmembrane (5) aus Kunststoff ist.

## Claims

1. A stackable bottle comprising, on the top part, an opening closed by closing means (5) equipped with a pouring spout (6) enabling the content of the bottle to be poured without detaching the closing means, the closing means being able to be detached to enable empty bottles to be stacked, a bottle **characterized in that** the closing means comprise a seal (5), equipped with a pull-ring (7) enabling the seal to be torn off from the bottle.

2. A bottle according to claim 1, **characterized in that** the seal (5) is a flat seal.

3. A bottle according to one of claims 1 and 2, **characterized in that** the pull-ring (7) is arranged on an upper face of the seal (5).

4. A bottle according to one of claims 1 and 2, **characterized in that** the pull-ring (7) is salient at the periphery of the seal (5).

5. A bottle according to any one of claims 1 to 3, **characterized in that** it comprises a cap (3) for closing the pouring spout (6).

6. A bottle according to any one of claims 1 to 5, **characterized in that** the pouring spout is placed in the centre of the seal (5).

7. A bottle according to any one of claims 1 to 5, **characterized in that** the pouring spout is eccentric with respect to the centre of the seal (5).

8. A bottle according to any one of claims 1 to 7, **characterized in that** the seal (5) is heat-welded on the bottle.

9. A bottle according to any one of claims 1 to 7, **characterized in that** the seal (5) is stuck on the bottle.

10. A bottle according to any one of claims 1 to 7, **characterized in that** the seal (5) is made of metal.

11. A bottle according to any one of claims 1 to 7, **characterized in that** the seal (5) is made of plastic material.
